# EUROPÄISCHE PATENTSCHRIFT

(11) **EP 0 325 555 B1**
(45) Veröffentlichungstag und Bekanntmachung des Hinweises auf die Patenterteilung: **18.09.1991**
(21) Anmeldenummer: 89730004.2
(22) Anmeldetag: 11.01.1989
(51) Int. Cl.: B66C 13/06

(54) **Lasthubsystem**
Load-lifting system
Système de levage d'une charge

(30) Priorität: 20.01.1988 DK 236/88
(43) Veröffentlichungstag der Anmeldung: 26.07.1989
(73) Patentinhaber: MANNESMANN Aktiengesellschaft, 40027 Düsseldorf (DE)
(72) Erfinder: Christiansen Hans Gerner, DK-3450 Allerod (DK)
(74) Vertreter: Meissner, Peter E., Dipl.-Ing.

(56) Entgegenhaltungen:
- DE-A- 2 502 713
- DE-C- 2 917 588
- FR-A- 2 124 940
- GB-A- 1 301 233
- US-A- 3 081 884
- US-A- 3 308 966

## Beschreibung

Die Erfindung betrifft ein Lasthubsystem mit mindestens einer auf einem Hubrahmen gelagerten Seiltrommel für mehrere Hubseile, die je um Seilrollen einer Traverse und des Hubrahmens zu einem Festpunkt geführt sind.

Bei einem Lasthubsystem dieser Art nach der DE-PS 2917588 sind zum Heben und Senken der mit der Last verbundenen Traverse zwei Seiltrommeln für je ein Hubseil vorhanden. Diese Seilrollen sind koaxial zueinander angeordnet und können zum Wahren des Gleichlaufes miteinander verbunden sein. Zum Verhindern von Pendelbewegungen der Traverse ist eine Stabilisierungsseiltrommel vorhanden und über ein Getriebe antriebsmäßig mit der Hubseiltrommel verbunden. Von der Stabilisierungsseiltrommel führen Stabilisierungsseile über Seilrollen des Hubrahmens diagonal zu Seilrollen der Traverse, wo sie über Spann- und Dämpfungseinrichtungen zu Festpunkten geführt sind. Diese Spann- und Dämpfungseinrichtungen sind aufwendig und können nachgeben, so daß Pendelbewegungen der Traverse mit der Last nicht in gewollter Weise verhindert werden.

Aufgabe der Erfindung ist es daher, ein Lasthubsystem der beschriebenen Art preiswerter und sicherer zu gestalten. Diese Aufgabe wird durch die Merkmale des Hauptanspruches gelöst. Die Hubseile sind zunächst senkrecht von der Seiltrommel zu den Seilrollen an inneren Längsträgern der Traverse geführt und übernehmen damit die Hub-Funktion. Die Seile sind sowohl bei angehobener als auch bei gesenkter Traverse senkrecht oder annähernd senkrecht zwischen Seiltrommel und Traverse geführt, so daß es keine großen Seilablenkungen an der Seiltrommel und den Seilrollen gibt. Die Hubseile werden dann nach Umlenkung um die waagerecht an der Traverse angeordneten Seilrollen zu senkrechten Seilrollen geführt, die etwa in der Mitte der Längs- und Querträger angeordnet sind. Von da aus werden die Hubseile schräg zu Seilrollen des Hubrahmens und wieder schräg zurück zu Festpunkten an der Traverse geführt. Der schräggeführte Bereich dieser Hubseile verhindert ein Pendeln und Drehen der Last und bildet gleichzeitig einen Flaschenzug. Da alle acht Seile in gleichem Maße geführt sind, gibt es keine unterschiedlichen Seillängungen, die durch nachgebende Vorrichtungen ausgeglichen werden müssen.

In weiterer Ausgestaltung der Erfindung sind die acht Hubseile in gegenläufigen Seilrillen nur einer Seiltrommel geführt, deren Seilablaufseite in der Längsmittenachse der Traverse angeordnet ist. Zum Ausgleichen von unterschiedlicher Seilstraffung bei der Montage können die Hubseile über Längennachstellvorrichtungen an den Festpunkten der Traverse befestigt sein. Da alle Hubseile stets gleich belastet werden, ist keine unterschiedliche Seillängung zu erwarten und ein späteres Nachstellen nicht erforderlich.

Ein Ausführungsbeispiel der Erfindung ist in der Zeichnung dargestellt und im folgenden erläutert. Es zeigen

- Fig. 1: eine Seilführung mit Stirnansicht von der Seiltrommel,
- Fig. 2: die Seitenansicht von Fig. 1,
- Fig. 3: eine Draufsicht auf die untere Traverse,
- Fig. 4: eine Draufsicht auf den Hubrahmen.

Es bedeuten

In Fig. 1 ist zu erkennen, daß Pendelbewegungen quer zur Seiltrommel 1 durch die Hubseile 30, 60; 40 und 50 verhindert werden. Sie führen nach der Umlenkung an den in Fig. 3 an den Ecken erkennbaren Seilrollen 33 und 63 bzw. 43 und 53 um die Seilrollen 34, 64, 44 und 54 in Traversenmitte hoch zu den Seilrollen 35, 65 sowie 45 und 55 unter dem Hubrahmen wieder herunter zu den Festpunkten 36, 66 und 46, 56 am Querträger 8T. Pendelbewegungen in Längsrichtung der Seiltrommel werden durch die in Fig. 2 erkennbaren schrägen Seile 10, 20, 70 und 80 verhindert, die von den mittleren Seilrollen 14, 24, 74 und 84 des Traversen-Längsträgers 6T um die oberen Seilrollen 15, 25, 75 und 85 wieder herunter zu den unteren Festpunkten 16, 26, 76 und 86 am Längsträger 6T geleitet werden.

In Fig. 2 sind in der Seiltrommel 1 entgegengesetzt gerichtete Pfeile eingetragen, die die gegenläufigen Seilrillen-Richtungen angeben. Das Seil 10 läuft vom höhenabhängigen Ablaufpunkt 11 von der Seiltrommel 1 ab und führt um die Seilrolle 12 am inneren Längsträger 7T der Traverse 5 um die Seilrolle 13, die in Fig. 3 als waagerechte Scheibe zu erkennen ist. Von dort führt das Seil 10 weiter um die in Fig. 2 erkennbare mittlere Seilrolle 14, von dort um die obere Seilrolle 15 und wieder zurück zum Festpunkt 16 an dem Längsträger 6T der Traverse 5. In analoger Weise sind alle anderen Hubseile auch geführt und bilden dabei den ohnehin erforderlichen Flaschenzug.

Bei der erfindungsgemäßen Seilführung verändert sich der Einlaufwinkel an der Seiltrommel und an den Seilrollen 12 bis 82 am inneren unteren Längsträger 7T der Traverse 5 nur geringfügig, hervorgerufen durch Seilwanderungen auf der Seiltrommel 1, wie in Fig. 2 erkennbar. Diese Seilwanderung ist aber gering, so daß die Traverse 5 weit abgesenkt werden kann, ohne daß unzulässig große Seilablenkungen auftreten. Diese Erfindung erlaubt somit pendelfreie Lasttransporte mittels Seilführung auch bei größeren Hubhöhen.

Alle anderen Seilrollen sind in der idealen Lage zur Seilführung gelagert, so daß es keine Ablenkungen der Hubseile an den Seilrollen gibt. Die in den Fig. 1 und 2 erkennbaren Seilablenkungen über der Traverse 5 sind in Wirklichkeit nicht vorhanden und entstanden nur durch eine zeichnerische Vereinfachung, um die Zeichnung nicht durch eine versetzte Höhenanordnung der Seilrollen unübersichtlicher werden zu lassen.

## Patentansprüche

1. Lasthubsystem mit mindestens einer auf einem Hubrahmen gelagerten Seiltrommel für mehrere Hubseile, die je um Seilrollen einer Traverse und des Hubrahmens zu einem Festpunkt geführt sind, dadurch gekennzeichnet, daß acht Hubseile (10, 20, 30, 40, 50, 60, 70, 80), deren Ablaufpunkte (11, 21, 31, 41, 51, 61, 71, 81) eine gemeinsame Längsachse haben, an der Seiltrommel (1) befestigt sind,daß die Hubseile (10...80) um Seilrollen (12, 22, 32, 42, 52, 62, 72, 82) geführt sind, die im Bereich unter den Ablaufpunkten (11...81) der Hubseile (10...80) von der oder den Seiltrommeln (1) mit waagerechten Achsen an einem oder mehreren inneren Längsträgern (7T) der Traverse (5) gelagert sind, daß die Hubseile (10...80) weiter um waagerechte Seilrollen (13, 23, 33, 43, 53, 63, 73, 83) an den Ecken der Traverse (5), senkrechte Seilrollen (14, 24, 34, 44, 54, 64, 74, 84) in der Mitte der Traversen-Längsträger (6T) und Querträger (8T), senkrechte Seilrollen (15, 25, 35, 45, 55, 65, 75, 85) an den Ecken des Hubrahmens (2), zu Festpunkten in der Mitte oder symmetrisch zur Mitte der Traversen-Längsträger (6T) und Querträger (8T) geführt sind.

2. Lasthubsystem nach Anspruch 1, dadurch gekennzeichet, daß die acht Hubseile (10...80) in gegenläufigen Seilrillen nur einer Seiltrommel (1) geführt sind.

3. Lasthubsystem nach Anspruch 1, dadurch gekennzeichnet, daß die Seilablaufseite (Ablaufpunkte 11...81) der Seiltrommel (1) oder achsparalleler Seiltrommeln symmetrisch zu der Längsmittenachse der Traverse (5) angeordnet ist.

4. Lasthubsystem nach Anspruch 1, dadurch gekennzeichnet, daß die Hubseile (10...80) über Längennachstellvorrichtungen an den Festpunkten (16, 26, 36, 46, 56, 66, 76, 86) der Traverse (5) befestigt sind.

5. Lasthubsystem nach einem oder mehreren der vorgenannten Ansprüche, dadurch gekennzeichnet, daß in der Seiltrommel (1) ein Antriebsmotor angeordnet ist.

## Claims

1. A load lifting system having at least one cable reel, mounted on a lifting frame, for a plurality of lifting cables, each of which is guided around cable pulleys of a crossbar and of the lifting frame to a fixed point, characterised in that eight lifting cables (10, 20, 30, 40, 50, 60, 70, 80), the starting points (11, 21, 31, 41, 51, 61, 71, 81) of which have a common longitudinal axis, are attached to the cable reel (1), that the lifting cables (10...80) are guided around cable pulleys (12, 22, 32, 42, 52, 62, 72, 82) which in the region below the starting points (11...81) of the lifting cables (10...80) of the cable reel or reels (1) are mounted with horizontal axes on one or more internal longitudinal bars (7T) of the crossbar (5), that the lifting cables (10...80) are further guided around horizontal cable pulleys (13, 23, 33, 43, 53, 63, 73, 83) on the corners of the crossbar (5), vertical cable pulleys (14, 24, 34, 44, 54, 64, 74, 84) in the centre of the crossbar-longitudinal bars (6T) and transverse bars (8T), vertical cable pulleys (15, 25, 35, 45, 55, 65, 75, 85) on the corners of the lifting frame (2), to fixed points in the centre or symmetrically to the centre of the crossbar-longitudinal bars (6T) and transverse bars (8T).

2. A load lifting system according to Claim 1, characterised in that the eight lifting cables (10...80) are guided in cable grooves, running in opposite directions, of only one cable reel (1).

3. A load lifting system according to Claim 1, characterised in that the cable starting side (starting points 11...81) of the cable reels (1) or of paraxial cable reels is arranged symmetrically to the longitudinal centre line of the crossbar (5).

4. A load lifting system according to Claim 1, characterised in that the lifting cables (10...80) are attached via length adjustment means to the fixed points (16, 26, 36, 46, 56, 66, 76, 86) of the crossbar (5).

5. A load lifting system according to one or more of the preceding Claims, characterised in that a drive motor is located in the cable reel (1).

## Revendications

1. Système de levage de charge, comportant au moins un tambour d'enroulement, monté sur un châssis, pour plusieurs câbles qui sont guidés, chacun, autour de poulies d'une traverse et du châssis vers un point fixe, caractérisé en ce que huit câbles (10, 20, 30, 40, 50, 60, 70, 80), dont les points de dévidement (11, 21, 31, 41, 51, 61, 71, 81) ont un axe longitudinal commun, sont fixés au tambour d'enroulement, en ce que les câbles (10...80) sont guidés autour de poulies (12, 22, 32, 42, 52, 62, 72, 82), qui, dans la zone sous les points de dévidement (11...81) des câbles (10...80) du ou des tambours d'enroulement (1), sont montées en ayant des axes horizontaux, sur un ou plusieurs supports longitudinaux internes (7T) de la traverse (5), en ce que les câbles (10...80) sont encore guidés autour de poulies horizontales (13, 23, 33, 43, 53, 63, 73, 83) aux coins de la traverse (5), de poulies verticales (14, 24, 34, 44, 54, 64, 74, 84) au milieu du support longitudinal (6T) de la traverse et du support transversal (8T), de poulies verticales (15, 25, 35, 45, 55, 65, 75, 85) aux coins du châssis (2), vers des points fixes au milieu ou symétriquement par rapport au milieu du support longitudinal (6T) de la traverse et du support transversal (8T).

2. Système de levage de charge selon la revendication 1, caractérisé en ce que les huit câbles (10...80) sont guidés dans des gorges opposées de seulement un tambour d'enroulement (1).

3. Système de levage de charge selon la revendication 1, caractérisé en ce que le côté de dévidement des câbles (points de dévidement 11...81) du tambour d'enroulement (1) ou de tambours d'enroulement à axes parallèles est agencé symétriquement par rapport à l'axe longitudinal médian de la traverse (5).

4. Système de levage de charge selon la revendication 1, caractérisé en ce que les câbles (10...80) sont fixés aux points fixes (16, 26, 36, 46, 56, 66, 76, 86) de la traverse (5) par l'intermédiaire de dispositifs de réglage longitudinal.

5. Système de levage de charge selon une ou plusieurs des revendications précédentes, caractérisé en ce que, dans le tambour d'enroulement (1), est agencé un moteur d'entraînement.
